# EUROPÄISCHE PATENTSCHRIFT

(11) **EP 3 178 772 B1**
(45) Veröffentlichungstag und Bekanntmachung des Hinweises auf die Patenterteilung: **17.10.2018**
(21) Anmeldenummer: 17154763.1
(22) Anmeldetag: 18.03.2014
(51) Int. Cl.: B66C 23/26, B66C 13/12, B66C 1/34, B66C 11/16, H01B 7/04, D07B 1/14

(54) **KRAN**
CRANE
GRUE

(30) Priorität: 09.04.2013 DE 102013006108
(43) Veröffentlichungstag der Anmeldung: 14.06.2017
(62) Teilanmeldung aus: 14711159.5
(73) Patentinhaber: Liebherr-Werk Biberach GmbH, 88400 Biberach an der Riss (DE)
(72) Erfinder: Assfalg, Martin, 88448 Attenweiler (DE); Breh, Werner, 88499 Riedlingen (DE)
(74) Vertreter: Thoma, Michael

(56) Entgegenhaltungen:
- WO-A1-01/78086
- DE-C- 827 666
- GB-A- 223 705

## Beschreibung

Die vorliegende Erfindung betrifft einen Kran, insbesondere Turmdrehkran, mit einem Kranausleger, von dem aus über ein Hubseil ein Lasthaken anhebbar und absenkbar ist, sowie einer elektrischen Stromversorgung zu dem Lasthaken und/oder einer ggf. vorgesehenen, am Kranausleger verfahrbaren Laufkatze.

Stromführende Seile bzw. Kabel für Hubvorrichtungen wie Krane sind beispielsweise aus den Schriften WO 01/78086 A1, GB 223 705 A oder DE 827 666 A bekannt.

Für bestimmte Hubaufgaben ist es notwendig oder zumindest hilfreich, am Lastgeschirr bzw. Lasthaken einen elektrischen Stromanschluss zur Verfügung zu haben, beispielsweise um elektrische Hubmagneten für magnetische Hubaufgaben betreiben zu können, oder auch andere Anbaugeräte mit beispielsweise elektrischen Stellmotoren am Lasthaken verwenden zu können. Besitzt der Kran am Ausleger eine Laufkatze, wie dies beispielsweise bei Turmdrehkranen der Fall ist, ist es bisweilen auch notwendig bzw. hilfreich, an der Laufkatze einen Stromanschluss zu haben, entweder um von der Laufkatze über eine Federleitungstrommel den Strom zum Lasthaken weiterleiten zu können, oder auch andere Verbraucher an der Laufkatze elektrisch speisen zu können, beispielsweise Scheinwerfer oder andere Elektrogeräte.

Zur elektrischen Versorgung eines Stromanschlusses an der Laufkatze und/oder am Lasthaken wurde bereits vorgeschlagen, mit Hilfe von Schleppleitungen elektrische Energie zunächst bis zur Laufkatze und mit Hilfe von Federleitungstrommeln weiter hinunter zum Lasthaken zu transportieren. Eine solche Installation von Schleppleitungen und Federleitungstrommeln am Ausleger ist jedoch sehr sperrig und an sich nur für stationär aufgebaute Krane geeignet, bei denen Platzbedarf und Montagefreundlichkeit keine größere Rolle spielen. Bei Schnelleinsatzkranen oder sog. Taxikranen, die häufig täglich oder sogar mehrmals täglich und nur selten wöchentlich auf- und abgebaut werden, ist die Montagefreundlichkeit und für den Transport auf der Straße und die Zusammenleg- bzw. -faltbarkeit für den Straßentransport und auch die Gewichtsproblematik am Ausleger von großer Bedeutung. Bei solchen Schnellmontage- bzw. Schnelleinsatzkranen sind die genannten Lösungen zur elektrischen Versorgung eines Verbrauchers an der Laufkatze bzw. am Lasthaken unbefriedigend.

Der vorliegenden Erfindung liegt daher die Aufgabe zugrunde, einen verbesserten Kran der eingangs genannten Art zu schaffen, der Nachteile des Standes der Technik vermeidet und Letzteren in vorteilhafter Weise weiterbildet. Insbesondere soll auf einfache und effiziente Weise am Lasthaken und/oder an der Laufkatze des Krans elektrische Energie bereitgestellt werden, ohne die Montagefreundlichkeit zu beeinträchtigen und übermäßigen, sperrigen Platzbedarf am Ausleger zu schaffen.

Erfindungsgemäß wird die genannte Aufgabe durch einen Kran gemäß Anspruch 1 gelöst. Bevorzugte Ausgestaltungen der Erfindung sind Gegenstand der abhängigen Ansprüche.

Es wird also vorgeschlagen, die Stromversorgung in ein laufendes Seil des Krans zu integrieren, das zu dem beweglichen Bauteil führt, an dem der Stromanschluss gewünscht ist, und das laufende Seil zusätzlich zu seiner eigentlichen Aufgabe gleichzeitig zur Stromübertragung zu nutzen. Durch diese Doppelfunktion des laufenden Seiles können sperrige Zusatzbauteile eingespart und eine höhere Montagefreundlichkeit erreicht werden. Erfindungsgemäß erfolgt die elektrische Stromzufuhr zum Lasthaken und/oder zur Laufkatze zumindest teilweise über ein laufendes, im Kranbetrieb bestimmungsgemäß Zugkräfte übertragendes Seil. Das Seil ist dabei als Elektrozugseil ausgebildet, welches gleichzeitig Zugkräfte übertragen und Strom transportieren kann. Eine günstige Kransteuerung kann dabei dadurch erzielt werden, dass an einem Steuerstand und/oder an einer Funkfernsteuerung des Krans Steuermittel zum Steuern eines am Lasthaken angehängten, elektrischen Anbaugeräts, das über die elektrische Stromzuführung mit elektrischer Energie gespeist wird, vorgesehen sind.

Besitzt der Kran eine am Ausleger verfahrbar gelagerte Laufkatze, kann in Weiterbildung der Erfindung ein die Laufkatze verfahrendes Katzfahrseil elektrisch leitend ausgebildet sein und einen an der Laufkatze vorgesehenen Stromanschluss speisen. Vorteilhafterweise kann insbesondere ein inneres Katzfahrseil, welches die Laufkatze mit einem inneren, üblicherweise an einem Turm angelenkten Auslegerende bzw. einer dort vorgesehenen Umlenkrolle verbindet, in der genannten Weise elektrisch leiten bzw. als Elektrozugseil ausgebildet sein, so dass der Stromanschluss bzw. Stromabnehmer an der Laufkatze über das Innere Katzfahrseil elektrisch versorgbar ist, mit dem die Laufkatze zum inneren Ende des Kranauslegers hin ziehbar bzw. verfahrbar ist.

Alternativ oder zusätzlich kann prinzipiell auch ein äußeres Katzfahrseil, welches die Laufkatze mit einem äußeren, auskragenden Auslegerende verbindet, als Elektrozugseil ausgebildet sein, um die Laufkatze mit Strom zu versorgen. In vorteilhafter Weiterbildung der Erfindung kann das äußere Katzfahrseil jedoch als herkömmliches Zugseil, das kein Elektrozugseil bildet, ausgebildet sein, wodurch das äußere Katzfahrseil im Vergleich zu einem Elektrozugseil dünner und leichter ausgebildet sein kann, was Gewichtsvorteile an der äußeren, für die Momentenbelastung kritischere Auslegerhälfte mit sich bringt.

Die Stromeinspeisung in das elektrisch leitend ausgebildete Katzfahrseil kann in vorteilhafter Weise im Bereich der Katzfahrseilwinde erfolgen. Das Katzfahrseil kann an der Katzfahrwinde mit Stromeinspeisemitteln verbunden sein, die vorzugsweise einen Schleifringübertrager aufweisen können. Vorteilhafterweise kann das Katzfahrseil an der Katzfahrwinde angeschlagen sein und mit seinem zumindest einen elektrischen Leiter an einem mit der Winde rotierenden Stromanschluss verbunden sein, der über den genannten Schleifringübertrager gespeist werden kann.

Um den elektrischen Strom von der Laufkatze zum Lasthaken zu bringen, kann zwischen der Laufkatze und dem Lasthaken bzw. einem am Lasthaken angeordneten Stromanschluss ein Elektrokabel vorgesehen sein, das mittels einer Federleitungstrommel die Abstandsveränderungen mitmachen bzw. ausgleichen kann, die durch Anheben und Absenken des Lasthakens entstehen. In vorteilhafter Weiterbildung der Erfindung ist dabei die genannte Federspeichertrommel nicht an der Laufkatze, sondern am Lasthaken bzw. einem damit verbindbaren Anbauteil vorgesehen. Hierdurch wird im Bereich der Laufkatze der für eine solche, relativ sperrige Federleitungstrommel benötigte Platzbedarf vermieden, was gerade bei Schnelleinsatzkranen von Bedeutung ist, die keine größeren Platzreserven im zusammengefalteten Transportpaket haben. Zudem kann die Federleitungstrommel einfach demontiert und somit nur in den Fällen tatsächlich verwendet werden, in denen sie auch benötigt ist.

An der Laufkatze kann vorteilhafterweise eine Steckverbindung, beispielsweise in Form einer Steckdose oder eines Steckers, zum Anschließen des Elektrokabels, das zum Lasthaken führt, vorgesehen sein.

Alternativ oder zusätzlich kann ein im Bereich des Lasthakens vorgesehener oder benötigter Stromanschluss auch direkt über das zum Lasthaken führende Hubseil mit elektrischer Energie gespeist werden. Das Hubseil kann in Weiterbildung der Erfindung elektrisch leitend bzw. als Elektrozugseil ausgebildet sein, das zumindest einen elektrischen Leiter umfasst.

Eine Stromzufuhr zum Lasthaken direkt über das Hubseil ist insbesondere von Vorteil, wenn der Ausleger des Krans, von dem der Lasthaken absenkbar und anhebbar ist, ein Verstellausleger ist, beispielsweise in Form eines auf und nieder wippbaren Wippauslegers und/oder eines teleskopierbaren Teleskopauslegers, und/oder in Verbindung mit einer einsträngigen Hubseileinscherung und/oder einer mehrsträngigen Hubseileinscherung, bei der ein Hubseilende am Lasthaken angeschlagen und/oder mit einem damit verbundenen Anbauteil verbunden ist.

Ist das Hubseil als Elektrozugseil ausgebildet, kann der elektrische Strom in das Hubseil vorteilhafterweise im Bereich der Hubseilwinde eingespeist werden. Das Hubseil kann im Bereich der Hubseilwinde mit Stromeinspeisemitteln verbunden sein, die einen Schleifringübertrager umfassen können. Insofern kann auch die Stromeinspeisung in das Katzfahrseil wie zuvor erläutert verwiesen werden.

Die Erfindung wird nachfolgend anhand bevorzugter Ausführungsbeispiele und zugehörigen Zeichnungen näher erläutert. In den Zeichnungen zeigen:
- Fig. 1:: eine schematische Seitenansicht eines als Turmdrehkran ausgebildeten Schnelleinsatzkranes nach einer vorteilhaften Ausführung der Erfindung, wobei eine am Kranausleger verfahrbare Laufkatze über das Katzfahrseil mit elektrischer Energie versorgt wird, die mittels einer am Lasthaken bzw. einem damit verbundenen Anbauteil vorgesehenen Federleitungstrommel und einem zwischen Laufkatze und Lasthaken vorgesehenen Elektrokabel zum Lasthaken bzw. dem daran angeordneten Stromverbraucher geführt wird,
- Fig. 2:: eine schematische Seitenansicht eines als Turmdrehkran ausgebildeten Schnelleinsatzkranes ähnlich Fig. 1, wobei eine elektrische Stromzuführung zum Lasthaken direkt über das Hubseil erfolgt, und
- Fig. 3:: eine schematische Querschnittsdarstellung, eines als Elektrozugseil ausgebildeten Katzfahrseils oder Hubseils, die die Anordnung des elektrischen Leiters im Seilkern zeigt.

Wie Fig. 1 zeigt, kann der Kran 1 als Turmdrehkran ausgebildet sein und einen Turm 2 aufweisen, der einen auskragenden Ausleger 3 trägt. Der Turm 2 kann mit seinem unteren Ende auf einer Drehbühne 4 sitzen, die um eine aufrechte Achse drehbar ist und auf einem Unterwagen 5 abgestützt ist, der als Lastwagen oder in anderer Weise verfahrbar ausgebildet sein kann, jedoch ggf. auch eine starre, nicht verfahrbare Abstützbasis bilden kann.

Der Ausleger 3 kann über eine Abspannung 6 abgespannt sein, wobei die Abspannung 6 ggf. verstellbar ausgebildet sein kann, um den Ausleger 3 auf- und niederwippen zu können, wie dies Fig. 2 zeigt.

Der Kran 1 kann insbesondere als Schnelleinsatzkran ausgebildet sein, dessen Turm 2 teleskopierbar und dessen Ausleger 3 zusammenklappbar und/oder teleskopierbar sein kann, so dass Turm und Ausleger zu einem straßentransportfähigen Transportpaket zusammenlegbar sind.

Wie Fig. 1 zeigt, kann an dem Ausleger 3 eine Laufkatze 7 längsverfahrbar gelagert sein, die mittels eines Katzfahrseils 8 hin und her verfahren werden kann. Ein inneres Katzfahrseil 8i führt von der Laufkatze 7 über eine Umlenkrolle 10 am inneren, turmnahen Endabschnitt des Auslegers 3 zu einer Katzfahrwinde 9, während ein äußeres Katzfahrseil 8a von der Laufkatze 7 über eine Umlenkrolle 10 am äußeren Endabschnitt des Auslegers 3 zur genannten Katzfahrwinde 9 führt.

Vorteilhafterweise kann das innere Katzfahrseil 8i elektrisch leitend bzw. als Elektrozugseil ausgebildet sein, um elektrischen Strom zu einem Stromanschluss 11 an der Laufkatze 7 zu transportieren. Die Stromeinspeisung in das Katzfahrseil 8 kann dabei an der Katzfahrwinde 9 erfolgen, wobei die Stromeinspeisung mittels geeigneter Stromeinspeisemittel an der Katzfahrwinde beispielsweise in Form eines Schleifringübertragers erfolgen kann.

Vorteilhafterweise ist eine entsprechende Elektroinstallation mit Fehlerstromschutzschalter 12 vorgesehen und an das Katzfahrseil 8 angebunden, beispielsweise im Bereich der genannten Stromeinspeisemittel an der Katzfahrwinde 9.

Um den elektrischen Strom von der Laufkatze 7 weiter zu einem Stromanschluss bzw. Verbraucher am Lasthaken 13 zu transportieren, kann zwischen der Laufkatze 7 und dem Lasthaken 13 ein Elektrokabel 14 vorgesehen sein, das mit seinem laufkatzenseitigen Ende beispielsweise an dem Stromanschluss 11 an das Katzfahrseil angebunden sein kann, beispielsweise über eine entsprechende Stecker-/Dosen-Verbindung oder andere lösbare Stromkupplungsmittel.

Um die Absenk- und Hubbewegungen des Lasthakens 13 mitmachen bzw. ausgleichen zu können, kann am Lasthaken 13 oder vorteilhafterweise einem damit verbundenen Anbauteil 15 eine Federkabeltrommel 16 vorgesehen sein, vgl. Fig. 1.

Wie Fig. 2 zeigt, kann ein Verbraucher bzw. ein Stromanschluss 17 am Lasthaken 13 oder einem damit verbundenen Anbauteil auch direkt über das Hubseil 18 mit elektrischer Energie versorgt werden, wobei in diesem Fall das Hubseil 18 entsprechend elektrisch leitend bzw. als Elektrozugseil ausgebildet ist. Diese Lösung ist insbesondere bei Kranen mit Verstellausleger von Vorteil, die beispielsweise in der in Fig. 2 gezeigten Weise auf und nieder wippbar sind. Vorteilhafterweise ist das Hubseil 18 hierbei mittels einer Einstrangeinscherung zum Lasthaken 13 geführt. Bei einer mehrsträngigen Einscherung ist die Seilführung dabei vorteilhafterweise derart, dass ein Ende des Hubseils 18 am Lasthaken 13 angeschlagen ist bzw. das Ende mit dem genannten Stromanschluss 17 im Bereich des Lasthakens 13 verbunden ist.

Die Stromeinspeisung in das Hubseil 18 kann vorteilhafterweise an der Hubseilwinde 19 erfolgen, wobei hier in der entsprechenden Weise - wie für die Katzfahrwinde beschrieben - Stromeinspeisemittel beispielsweise mit einem Schleifringübertrager vorgesehen sein können. Entsprechende Elektroinstallationen mit einem Fehlerstromschutzschalter 12 können entsprechend vorgesehen sein.

Wie Fig. 3 zeigt, kann das elektrisch leitend ausgebildete Katzfahrseil 8 bzw. Hubseil 18 zumindest einen elektrischen Leiter 20 umfassen, der im Seilkern eingebettet ist und von mehreren Außenlitzen 21 umgeben ist, die als Schutzleiter dienen können.

Wie die Figuren 1 und 2 zeigen, können am Steuerstand 22 des Krans oder an anderer geeigneter Stelle Steuerschalter 23 oder andere Eingabemittel, die vorzugsweise frei programmierbar ausgebildet sind, vorgesehen werden, um beispielsweise über Funk Anbaugeräte am Lasthaken 13 zu steuern. Entsprechende Schalter oder Eingabemittel können alternativ oder zusätzlich auch auf einer Funkfernsteuerung des Krans vorgesehen werden.

## Patentansprüche

1. Kran, insbesondere Turmdrehkran, mit einem Kranausleger (3), von dem aus über ein Hubseil (18) ein Lasthaken (13) anhebbar und absenkbar ist, sowie einer elektrischen Stromzuführung (24) zu dem Lasthaken (13) und/oder einer ggf. vorgesehen, am Kranausleger (3) verfahrbaren Laufkatze (7), wobei die Stromzuführung zum Lasthaken (13) und/oder zur Laufkatze (7) zumindest teilweise über ein laufendes, im Kranbetrieb bestimmungsgemäß Zugkräfte übertragendes Seil (8; 18) erfolgt, **dadurch gekennzeichnet, dass** an einem Steuerstand (22) und/oder an einer Funkfernsteuerung des Krans Steuermittel zum Steuern eines am Lasthaken (13) angehängten, elektrischen Anbaugeräts, das über die elektrische Stromzuführung (24) mit elektrischer Energie gespeist wird, vorgesehen sind.

2. Kran nach dem vorhergehenden Anspruch, wobei ein die Laufkatze (7) verfahrendes Katzfahrseil (8) elektrisch leitend ausgebildet ist und einen an der Laufkatze (7) vorgesehenen Stromanschluss (11) speist.

3. Kran nach dem vorhergehenden Anspruch, wobei das elektrisch leitend ausgebildete Katzfahrseil das innere Katzfahrseil (8i) bildet, das von der Laufkatze (7) zu einem inneren Auslegerendabschnitt führt.

4. Kran nach einem der beiden vorhergehenden Ansprüche, wobei das Katzfahrseil (8) an einer Katzfahrwinde (9), die vorzugsweise am Ausleger (3) angeordnet ist, mit Stromeinspeisemitteln verbunden ist, die vorzugsweise einen Schleifringübertrager umfassen.

5. Kran nach einem der vorhergehenden Ansprüche, wobei die Stromzuführung (24) zum Lasthaken (13) eine Federleitungstrommel (16) mit einem Stromkabel zwischen der Laufkatze (7) und dem Lasthaken (13) umfasst, wobei die genannte Federleitungstrommel (16) am Lasthaken (13) und/oder einem damit verbundenen Anbauteil angeordnet ist.

6. Kran nach einem der vorhergehenden Ansprüche, wobei die Stromzuführung zum Lasthaken (13) zumindest teilweise über das elektrisch leitend ausgebildete Hubseil (18) erfolgt.

7. Kran nach dem vorhergehenden Anspruch, wobei das Hubseil (18) an einer Hubseilwinde (19) mit Stromeinspeisemitteln verbunden ist, die vorzugsweise einen Schleifringübertrager umfassen.

## Claims

1. A crane, in particular a tower slewing crane, with a crane jib (3) from which a load hook (13) can be raised and lowered via a hoisting cable (18), and an electric power supply (24) to the load hook (13) and/or to a trolley (7) that may be provided to be movable along the crane jib (3), wherein the power supply to the load hook (3) and/or to the trolley (7) is at least partly conducted via a running cable (8; 18) which transmits tractive forces as required for the crane operation, **characterized in that** a control means to control an electrical attachment device that is suspended at the load hook (13) and that is supplied with electricity via the electrical power supply (24), is provided at a control stand (22) and/or at a radio remote control of the crane.

2. Crane according to the proceding claim, wherein a trolley cable (8) moving the trolley (7) is electrically conductive and supplies a power connection (11) provided at the trolley (7).

3. Crane according to the preceding claim, wherein the electrically conductive trolley cable forms the inner trolley cable (8i) which leads from the trolley (7) to an inner jib end section.

4. Crane according to one of the two preceding claims, wherein the trolley cable (8) is arranged on a trolley winch (9) that is advantageously arranged on the jib (3) and is connected with power input means advantageously comprising a slip ring transmitter.

5. Crane according to one of the preceding claims, wherein the power supply (24) to the load hook (13) comprises a spring cable reel (16) with a power cable between the trolley (7) and the load hook (13), whereby the said spring cable reel (16) is arranged on the load hook (13) and/or on an attachment part connected to it.

6. The crane according to one of the preceding claims, wherein the power supply to the load hook (13) is provided at least partly via the electrically conductive hoisting cable (18).

7. The crane according to the preceding claim, wherein the hoisting cable (18) is connected at a hoisting cable winch (19) with power input means advantageously comprising a slip ring transmitter.

## Revendications

1. Grue, en particulier grue à tour rotative, avec une flèche de grue (3) à partir de laquelle un crochet de charge (13) peut être soulevé et abaissé par l'intermédiaire d'un câble de levage (18), ainsi qu'avec une alimentation électrique (24) vers le crochet de charge (13) et/ou avec un chariot roulant (7) pouvant être déplacé au niveau de la flèche de grue (3), dans laquelle l'alimentation vers le crochet de charge (13) et/ou le chariot roulant (7) survient au moins partiellement via un câble sans fin (8 ; 18) transmettant des forces de traction conformément au fonctionnement de grue, **caractérisée en ce que** des moyens de commande sont prévus au niveau d'un poste de commande (22) et/ou au niveau d'une télécommande radio de la grue, pour commander un accessoire électrique suspendu au crochet de charge (13), qui est alimenté en énergie électrique via l'alimentation électrique (24).

2. Grue selon la revendication précédente, dans laquelle un câble de chariot (8) déplaçant le chariot roulant (7) est réalisé de manière à être électroconductrice et alimente un raccordement électrique (11) prévu au niveau du chariot roulant (7).

3. Grue selon la revendication précédente, dans laquelle le câble de chariot (8) réalisé de manière à être électroconductrice forme le câble de chariot intérieur (8i) lequel conduit du chariot roulant (7) à un tronçon d'extrémité de flèche intérieur.

4. Grue selon l'une quelconque des deux revendications précédentes, dans lequel le câble de chariot (8) est disposé à un treuil de chariot (9), lequel treuil est disposé de préférence au niveau de la flèche (3), avec des moyens d'injection de courant, lesquels moyens comprenant de préférence un transmetteur à bague collectrice.

5. Grue selon l'une quelconque des revendications précédentes, dans laquelle l'alimentation électrique (24) vers le crochet de charge (13) comprend un tambour de câble (16) entrainé par ressort avec un câble d'alimentation entre le chariot roulant (7) et le crochet de charge (13), dans laquelle ledit tambour de câble (16) entrainé par ressort est agencé au niveau du crochet de charge (13) et/ou d'une partie de fixation associée à celui-ci.

6. Grue selon l'une quelconque des revendications précédentes, dans laquelle l'alimentation électrique vers le crochet de charge (13) est au moins effectuée, au moins en partie, via le câble de levage (18) réalisé de manière à être électroconductrice.

7. Grue selon la revendication précédente, dans laquelle le câble de levage (18) est relié à des moyens d'injection de courant, au niveau d'un treuil de câble de levage (19), lesdits moyens comprenant de préférence un transmetteur à bague collectrice.
